# FASCICULE DE BREVET EUROPEEN

(11) **EP 1 502 475 B1**
(45) Date de publication et mention de la délivrance du brevet: **27.07.2005**
(21) Numéro de dépôt: 03749929.0
(22) Date de dépôt: 06.05.2003
(51) Int. Cl.: H04R 3/00

(54) **PROCEDE ET SYSTEME DE REPRESENTATION D UN CHAMP ACOUSTIQUE**
VERFAHREN UND SYSTEM ZUM REPRÄSENTIEREN EINES SCHALLFELDES
METHOD AND SYSTEM OF REPRESENTING A SOUND FIELD

(30) Priorité: 07.05.2002 FR 0205741
(43) Date de publication de la demande: 02.02.2005
(73) Titulaire: Bruno, Rémy, 94400 Vitry Sur Seine (FR); Laborie, Arnaud, F-94400 Vitry sur Seine (FR); Montoya, Sébastian, F-75019 Paris (FR)
(72) Inventeur: Bruno, Rémy, 94400 Vitry Sur Seine (FR); Laborie, Arnaud, F-94400 Vitry sur Seine (FR); Montoya, Sébastian, F-75019 Paris (FR)
(74) Mandataire: Habasque, Etienne Joel Jean-François
(86) Numéro de dépôt international: PCT/FR2003/001410
(87) Numéro de publication internationale: WO 2003/096742

(56) Documents cités:
- EP-A- 0 381 498
- US-A- 4 060 850
- PATENT ABSTRACTS OF JAPAN vol. 2000, no. 22, 9 mars 2001 (2001-03-09) -& JP 2001 125578 A (YAMAHA CORP), 11 mai 2001 (2001-05-11)

## Description

La présente invention concerne un procédé et un dispositif de représentation d'un champ acoustique à partir de signaux délivrés par des moyens d'acquisition.

Les procédés et systèmes d'acquisition et de représentation d'environnements sonores existants utilisent des modélisations basées sur des moyens d'acquisition physiquement irréalisables, notamment en ce qui concerne les caractéristiques électro-acoustiques et/ou structurelles de ces moyens d'acquisition.

Les moyens d'acquisition sont, par exemple, constitués d'un ensemble d'éléments de mesure ou capteurs élémentaires disposés en des endroits spécifiques de l'espace et présentant des caractéristiques électro-acoustiques d'acquisition intrinsèques.

Les systèmes existants sont limités par les caractéristiques structurelles des moyens d'acquisition, telles que la disposition physique des capteurs élémentaires ainsi que par leurs caractéristiques électro-acoustiques, et délivrent des représentations dégradées de l'environnement sonore à acquérir.

Par exemple, les systèmes regroupés sous le terme « Ambisonic » ne considèrent que les directions de provenance des sons par rapport au centre des moyens d'acquisition formés d'une pluralité de capteurs élémentaires, ce qui conduit à assimiler les moyens d'acquisition à un microphone ponctuel.

Cependant, l'impossibilité de positionner l'ensemble des capteurs élémentaires en un même point limite les performances de ces systèmes.

En outre ces systèmes représentent l'environnement sonore par une modélisation de sources virtuelles dont la distribution angulaire autour du centre permet théoriquement l'obtention d'un tel environnement sonore.

Cependant, l'absence de disponibilité de capteurs élémentaires de caractéristiques de directivité élevées restreint ces systèmes à un niveau de précision de représentation couramment appelé ordre un sur une base mathématique dite base des harmoniques sphériques.

Dans d'autres systèmes, tels que celui mettant en oeuvre le procédé et le dispositif d'acquisition décrits dans la demande de brevet WO-01-58209, l'acquisition est basée sur la mesure, dans un plan, d'informations représentatives de l'environnement sonore à acquérir.

Cependant, ces systèmes utilisent des modélisations basées sur des capteurs élémentaires parfaits disposés nécessairement sur un cercle et aboutissent à une amplification importante des bruits de fond des capteurs.

Ces systèmes nécessitent donc des capteurs dont le bruit de fond intrinsèque est extrêmement faible, et sont donc irréalisables en pratique.

En outre, dans ces systèmes, l'environnement sonore est décrit uniquement par une modélisation bidimensionnelle, ce qui correspond à une approximation importante et réductrice des caractéristiques sonores réelles.

Il apparaît donc que les représentations faites des environnements sonores par les systèmes existants sont incomplètes et dégradées et qu'aucun système ne permet d'en obtenir une représentation fidèle.

Le but de l'invention est de résoudre ce problème en fournissant un procédé et un dispositif délivrant une représentation du champ acoustique sensiblement indépendante des caractéristiques des moyens d'acquisition.

La présente invention a pour objet un procédé de représentation d'un champ acoustique comprenant une étape d'acquisition de signaux de mesure délivrés par des moyens d'acquisition formés d'un ou de plusieurs capteurs élémentaires exposés audit champ acoustique, caractérisé en ce qu'il comporte :
- une étape de détermination de filtres d'encodage représentatifs de caractéristiques au moins structurelles desdits moyens d'acquisition ; et
- une étape de traitement desdits signaux de mesure par l'application desdits filtres d'encodage à ces signaux pour déterminer un nombre fini de coefficients représentatifs dans le temps et dans les trois dimensions de l'espace dudit champ acoustique, lesdits coefficients permettant d'obtenir une représentation dudit champ acoustique sensiblement indépendante des caractéristiques desdits moyens d'acquisition.

Suivant d'autres caractéristiques :
- lesdites caractéristiques structurelles comportent au moins des caractéristiques de position desdits capteurs élémentaires par rapport à un point de référence prédéterminé desdits moyens d'acquisition ;
- lesdits filtres d'encodage sont en outre représentatifs de caractéristiques électro-acoustiques desdits moyens d'acquisition ;
- lesdites caractéristiques électro-acoustiques comportent au moins des caractéristiques liées aux capacités électro-acoustiques d'acquisition intrinsèques desdits capteurs élémentaires ;
- lesdits coefficients permettant d'obtenir une représentation du champ acoustique sont des coefficients dits de Fourier-Bessel et/ou des combinaisons linéaires de coefficients de Fourier-Bessel ;
- ladite étape de détermination des filtres d'encodage comprend :
   - une sous-étape de détermination d'une matrice d'échantillonnage représentative des capacités d'acquisition desdits moyens d'acquisition ;
   - une sous-étape de détermination d'une matrice d'intercorrélation représentative de la ressemblance entre lesdits signaux de mesure délivrés par les capteurs élémentaires formant lesdits moyens d'acquisition ; et
   - une sous-étape de détermination d'une matrice d'encodage à partir de ladite matrice d'échantillonnage, de ladite matrice d'intercorrélation, et d'un paramètre représentatif d'un compromis souhaité entre la fidélité de représentation du champ acoustique et la minimisation du bruit de fond induit par les moyens d'acquisition, laquelle matrice est représentative desdits filtres d'encodage ;
- lesdites sous-étapes de détermination des matrices sont réalisées pour un nombre fini de fréquences de fonctionnement ;
- ladite étape de détermination de la matrice d'échantillonnage est réalisée, pour chacun desdits capteurs élémentaires formant lesdits moyens d'acquisition, à partir :
   - de paramètres représentatifs de la position dudit capteur par rapport au centre desdits moyens d'acquisition ; et/ou
   - d'un nombre fini de coefficients représentatifs des capacités d'acquisition dudit capteur ;
- ladite étape de détermination de la matrice d'échantillonnage est réalisée en outre à partir au moins d'un des paramètres parmi :
   - des paramètres représentatifs des réponses en fréquence de tout ou partie des capteurs ;
   - des paramètres représentatifs des diagrammes de directivité de tout ou partie des capteurs ;
   - des paramètres représentatifs des orientations de tout ou partie des capteurs, à savoir de leur direction de sensibilité maximale ;
   - des paramètres représentatifs des densités spectrales de puissance du bruit de fond de tout ou partie des capteurs ;
   - d'un paramètre spécifiant l'ordre auquel est conduite la représentation ; et
   - d'un paramètre représentatif d'une liste de coefficients dont on exige que la puissance soit égale à la puissance du coefficient correspondant dans le champ acoustique à représenter ;
- il comporte une étape de calibrage permettant de délivrer tout ou partie des paramètres utilisés dans ladite étape de détermination des filtres d'encodage ;
- ladite étape de calibrage comporte, pour au moins l'un desdits capteurs élémentaires formant lesdits moyens d'acquisition :
   - une sous-étape d'acquisition de signaux représentatifs des capacités d'acquisition dudit au moins un capteur ; et
   - une sous-étape de détermination de paramètres représentatifs de caractéristiques électro-acoustiques et/ou structurelles dudit au moins un capteur ;
- ladite étape de calibrage comporte en outre :
   - une sous-étape d'émission d'un champ acoustique spécifique vers ledit au moins un capteur, ladite sous-étape d'acquisition correspondant à l'acquisition des signaux délivrés par ce capteur lorsque exposé audit champ acoustique spécifique ; et
   - une sous-étape de modélisation dudit champ acoustique spécifique en un nombre fini de coefficients afin de permettre la réalisation de ladite sous-étape de détermination de paramètres représentatifs de caractéristiques électro-acoustiques et/ou structurelles du capteur ;
- ladite étape de calibrage comporte une sous-étape de réception d'un nombre fini de signaux représentatifs des caractéristiques électro-acoustiques et structurelles desdits capteurs formant lesdits moyens d'acquisition, lesquels signaux sont directement utilisés lors de ladite sous-étape de détermination des caractéristiques électro-acoustiques et/ou structurelles desdits moyens d'acquisition ; et
- il comporte une étape de saisie permettant de déterminer tout ou partie des paramètres utilisés lors de ladite étape de détermination des filtres d'encodage.

L'invention concerne également un programme d'ordinateur comprenant des instructions de code de programme pour l'exécution des étapes du procédé, tel que décrit précédemment lorsque ledit programme est exécuté sur un ordinateur.

L'invention concerne également un support mobile du type comportant au moins un processeur de traitement et un élément de mémoire non volatile, caractérisé en ce que ladite mémoire comprend un programme comportant des instructions de code pour l'exécution des étapes du procédé tel que décrit précédemment lorsque ledit processeur exécute ledit programme.

L'invention concerne également un dispositif de représentation d'un champ acoustique connectable à des moyens d'acquisition formés d'un ou plusieurs capteurs élémentaires délivrant des signaux de mesure lorsqu'ils sont exposés audit champ acoustique, caractérisé en ce qu'il comporte un module de traitement des signaux de mesure par l'application de filtres d'encodage représentatifs de caractéristiques au moins structurelles desdits moyens d'acquisition à ces signaux de mesure pour délivrer un signal qui comporte un nombre fini de coefficients représentatifs dans le temps et dans les trois dimensions de l'espace dudit champ acoustique, lesdits coefficients permettant d'obtenir une représentation dudit champ acoustique sensiblement indépendante des caractéristiques desdits moyens d'acquisition,

Selon d'autres caractéristiques du dispositif de l'invention :
- lesdits filtres d'encodage sont en outre représentatifs de caractéristiques électro-acoustiques desdits moyens d'acquisition ;
- il comporte en outre des moyens de détermination desdits filtres d'encodage représentatifs de caractéristiques structurelles et/ou électro-acoustiques desdits moyens d'acquisition ;
- lesdits moyens de détermination de filtres d'encodage reçoivent en entrée au moins l'un des paramètres parmi les paramètres suivants :
   - des paramètres représentatifs des positions par rapport au centre desdits moyens d'acquisition de tout ou partie des capteurs ;
   - un nombre fini de coefficients représentatifs des capacités d'acquisition de tout ou partie des capteurs ;
   - des paramètres représentatifs des réponses en fréquence de tout ou partie des capteurs ;
   - des paramètres représentatifs des diagrammes de directivité de tout ou partie des capteurs ;
   - des paramètres représentatifs des orientations de tout ou partie des capteurs, à savoir de leur direction de sensibilité maximale ;
   - des paramètres représentatifs des densités spectrales de puissance du bruit de fond de tout ou partie des capteurs ;
   - un paramètre représentatif du compromis souhaité entre la fidélité de représentation du champ acoustique et la minimisation du bruit de fond induit par les moyens d'acquisition ;
   - un paramètre spécifiant l'ordre auquel est conduit l'encodage ; et
   - un paramètre représentatif d'une liste de coefficients dont on exige que la puissance soit égale à la puissance du coefficient correspondant dans le champ acoustique à représenter ;
- il est associé à des moyens de détermination de tout ou partie des paramètres reçus par lesdits moyens de détermination des filtres d'encodage, lesdits moyens comportant au moins l'un des éléments suivants :
   - des moyens de saisie des paramètres ; et/ou
   - des moyens de calibrage ;
- il est associé à des moyens de mise en forme desdits signaux de mesure afin de délivrer un signal mis en forme correspondant.

L'invention sera mieux comprise à la lecture de la description qui va suivre, donnée uniquement à titre d'exemple et faite en se référant aux dessins annexés, sur lesquels :
- la Fig.1 est une représentation d'un repère sphérique ;
- la Fig.2 est un schéma représentatif de moyens d'acquisition utilisés ;
- la Fig.3 est un organigramme général du procédé de l'invention :
- la Fig.4 est un organigramme du détail d'un mode de réalisation de l'étape de calibrage du procédé de l'invention ;
- la Fig.5 est un organigramme du détail d'un mode de réalisation de l'étape de détermination des filtres d'encodage du procédé de l'invention ;
- la Fig.6 est un schéma du détail d'un mode de réalisation de l'étape d'application des filtres d'encodage ; et
- la Fig.7 est un schéma synoptique d'un dispositif adapté pour la mise en oeuvre du procédé de l'invention.

Sur la figure 1, on a représenté un repère sphérique classique, de manière à préciser le système de coordonnées auquel il est fait référence dans le texte.

Ce repère est un repère orthonormal, d'origine *O* et comportant trois axes (*OX*), (*OY*) et (*OZ*).

Dans ce repère, une position notée $\vec{\text{x}}$ est décrite au moyen de ses coordonnées sphériques (*r*,θ,φ), où *r* désigne la distance par rapport à l'origine *O*, θ l'orientation dans le plan vertical et φ l'orientation dans le plan horizontal.

Dans un tel repère, un champ acoustique est connu si l'on définit en tout point à chaque instant *t* la pression acoustique notée *p(r,* θ,φ,*t*), dont la transformée de Fourier est notée *P*(*r, θ*,φ,*f*) où *f* désigne la fréquence.

Le procédé de l'invention se base sur l'utilisation de fonctions spatio-temporelles permettant de décrire un champ acoustique quelconque dans le temps et dans les trois dimensions de l'espace.

Dans les modes de réalisation décrits, ces fonctions sont des fonctions dites de Fourier-Bessel sphériques de première espèce, appelées par la suite fonctions de Fourier-Bessel.

Dans une zone vide de sources et vide d'obstacles, les fonctions de Fourier-Bessel correspondent aux solutions de l'équation des ondes et constituent une base qui engendre tous les champs acoustiques produits par des sources situées à l'extérieur de cette zone.

Tout champ acoustique tridimensionnel peut donc s'exprimer par une combinaison linéaire des fonctions de Fourier-Bessel, selon l'expression de la transformée de Fourier-Bessel inverse qui s'exprime :

Dans cette équation, les termes *P*_{*l*,*m*}(*f*) sont définis comme les coefficients de Fourier-Bessel du champ *p*(*r*,θ,φ,*t*), *k*=$\frac{\text{2π} \text{f}}{\text{c}}$, *c* est la célérité du son dans l'air (340 ms⁻¹), *j*_{*l*}(*kr*) est la fonction de Bessel sphérique de première espèce d'ordre *l* définie par${\text{j}}_{\text{l}} \text{(} \text{x} \text{)=} \sqrt{\frac{\text{π}}{\text{2} \text{x}}} {\text{J}}_{\text{l} \text{+1/2}} \text{(} \text{x} \text{)}$ où *J*_{ν}(*x*) est la fonction de Bessel de première espèce d'ordre *v*, et *y*$\frac{\text{m}}{\text{l}}$(θ,φ) est l'harmonique sphérique réelle d'ordre *l* et de terme *m,* avec *m* allant de *-l* à *l*, définie par :${\text{y}}_{\text{l}}^{\text{m}} \text{(θ,φ) =} {\text{P}}_{\text{l}}^{\text{|} \text{m} \text{|}} {\text{(cosθ)trg}}_{\text{m}} \text{(φ)}$ avec :

Dans cette équation, les *P*$\frac{\text{m}}{\text{l}}$(*x*) sont les fonctions de Legendre associées définies par :${\text{P}}_{\text{l}}^{\text{m}} \text{(} \text{x} \text{) =} \sqrt{\frac{\text{2} \text{l} \text{+1}}{\text{2}}} \sqrt{\frac{\text{(} \text{l} \text{-} \text{m} \text{)!}}{\text{(} \text{l} \text{+} \text{m} \text{)!}}} \text{(1-} {\text{x}}^{\text{2}} {\text{)}}^{\text{m} \text{/2}} \frac{{\text{d}}^{\text{m}}}{\text{d} {\text{x}}^{\text{m}}} {\text{P}}_{\text{l}} \text{(} \text{x} \text{)}$ avec *P*_{*l*}(*x*) les polynômes de Legendre, définis par :${\text{P}}_{\text{l}} \text{(} \text{x} \text{) =} \frac{{\text{1}}^{\text{d} \text{l}}}{{\text{2}}^{\text{l}} \text{l} \text{!d} {\text{x}}^{\text{l}}} \text{(} {\text{x}}^{\text{2}} {\text{- 1)}}^{\text{l}}$

Les coefficients de Fourier-Bessel s'expriment aussi dans le domaine temporel par les coefficients *p*_{*l*,*m*}(*t*) correspondant à la transformée de Fourier temporelle inverse des coefficients *P*_{*l*,*m*}(*f*).

Dans d'autres modes de réalisation, le champ acoustique est décomposé sur une base de fonctions, où chacune des fonctions s'exprime par une combinaison linéaire éventuellement infinie de fonctions de Fourier-Bessel.

Sur la figure 2, on a représenté schématiquement des moyens d'acquisition 1 formés de *N* capteurs élémentaires 2₁ à 2_{*N*}.

Ces capteurs élémentaires sont disposés en des points spécifiques de l'espace autour d'un point 4 prédéterminé désigné comme le centre des moyens d'acquisition 1.

Ainsi, la position de chaque capteur élémentaire peut s'exprimer dans l'espace dans un repère sphérique tel que celui décrit en référence à la figure 1, centré sur le centre 4 des moyens d'acquisition 1.

Lorsqu'il est exposé à un champ acoustique *P,* chaque capteur 2_{*n*} des moyens d'acquisition 1 délivre un signal de mesure c_{*n*} qui correspond à la mesure faite par ce capteur dans le champ acoustique *P.*

Ainsi, les moyens d'acquisition 1 délivrent une pluralité de signaux c₁ à c_{*N*} qui sont les signaux de mesure du champ acoustique *P* par les moyens d'acquisition 1.

Ces signaux de mesure c₁ à c_{*N*} délivrés par les moyens d'acquisition 1 sont donc directement liés aux capacités d'acquisition des capteurs élémentaires 2₁ à 2_{*N*}.

Sur la figure 3, on a représenté un organigramme général du procédé de l'invention.

Le procédé débute par une étape 10 de saisie de paramètres et une étape 20 de calibrage des moyens d'acquisition, qui permettent de définir un ensemble de paramètres représentatifs des caractéristiques structurelles et/ou électro-acoustiques des moyens d'acquisition 1.

Certains paramètres et notamment des paramètres représentatifs de caractéristiques électro-acoustiques sont dépendants de la fréquence.

L'étape 10 de saisie et l'étape 20 de calibrage, laquelle est décrite plus en détail en référence à la figure 4, peuvent être réalisées simultanément ou dans un ordre quelconque.

De même, le procédé de l'invention peut ne comporter que l'étape 10 de saisie.

Les étapes 10 de saisie et 20 de calibrage permettent de déterminer, pour un ou plusieurs capteurs, tout ou partie des paramètres suivants :
- des paramètres $\vec{\text{x}}$_{*n*} représentatifs de la position du capteur 2_{*n*} par rapport au centre 4 des moyens d'acquisition 1, qui s'écrivent en coordonnées sphériques (*r*_{*n*},θ_{*n*},φ_{*n*});
- des paramètres *d*_{*n*}(*f*) représentatifs du diagramme de directivité du capteur 2_{*n*} qui peut prendre toutes les valeurs entre 0 et 1 et permet de décrire la directivité du capteur 2_{*n*} par une combinaison de diagrammes omnidirectionnels et de diagrammes bidirectionnels :
   si *d*_{*n*}(*f*) = 0, le capteur est omnidirectionnel
   si *d*_{*n*}(*f*) = ½, le capteur est cardioïde
   si *d*_{*n*}(*f*) = 1, le capteur est bidirectionnel ;
- des paramètres α_{*n*}(*f*) représentatifs de l'orientation du capteur 2_{*n*} c'est-à-dire de sa direction de sensibilité maximale qui est donnée par le couple d'angles (θ$\frac{\text{α}}{\text{n}}$,φ$\frac{\text{α}}{\text{n}}$)(*f*) ;
- des paramètres *H*_{*n*}(*f*) représentatifs de la réponse en fréquence du capteur 2_{*n*} correspondant, pour chaque fréquence *f,* à la sensibilité du capteur 2_{*n*} dans la direction α_{*n*}(*f*) ;
- des paramètres σ²_{*n*}(*f*) représentatifs de la densité spectrale de puissance du bruit de fond du capteur 2_{*n*} ;
- des paramètres *B*_{*n*,*l*,*m*}(*f*) représentatifs des capacités d'acquisition du capteur 2_{*n*}, c'est-à-dire de la façon dont le capteur 2_{*n*} prélève des informations sur le champ acoustique *P.* Ainsi chaque *B*_{*n*,*l*,*m*}(*f*) est représentatif des capacités d'acquisition d'un capteur et notamment de sa position dans l'espace et l'ensemble des *B*_{*n*,*l*,*m*}(*f*) est représentatif de l'échantillonnage du champ acoustique P réalisé par les moyens d'acquisition 1 ;
- un paramètre µ(*f*) spécifiant un compromis entre la fidélité de représentation du champ acoustique P et la minimisation du bruit de fond apporté par les capteurs 2₁ à 2_{*N*} et pouvant prendre toutes les valeurs entre 0 et 1 :
   - si µ(*f*) = 0, le bruit de fond est minimal ;
   - si µ(*f*) = 1, la qualité spatiale est maximale ;
- un paramètre *L*(*f*) spécifiant l'ordre auquel est conduite la représentation ; et
- un paramètre {(*l*_{*k*},*m*_{*k*})}(*f*) représentatif d'une liste de coefficients dont on exige que la puissance soit égale à la puissance du coefficient correspondant dans le champ acoustique à représenter.

Dans des modes de réalisation simplifiés, tout ou partie des paramètres décrits est considéré comme indépendant de la fréquence.

Les paramètres µ(*f*), *L*(*f*) et {(*l*_{*k*},*m*_{*k*})}(*f*) sont représentatifs des stratégies d'optimisation permettant de maîtriser l'extraction d'informations spatio-temporelles du champ acoustique P à partir des signaux de mesure c₁ à c_{*N*} et sont saisis lors de l'étape 10 de saisie. Les autres paramètres peuvent être saisis lors de l'étape 10 de saisie ou déterminés lors de l'étape 20 de calibrage.

Dans des modes de réalisation simplifiés, le procédé de l'invention est réalisé uniquement avec les paramètres µ(*f*), *L*(*f*) et l'ensemble des paramètres $\vec{\text{x}}$_{*n*} ou l'ensemble des paramètres *B*_{*n*,*l*,*m*}(*f*) ou une combinaison de paramètres $\vec{\text{x}}$_{*n*} et *B*_{*n*,*l*,*m*}(*f*), de manière à disposer d'au moins un paramètre par capteur élémentaire 2_{*n*}.

Bien entendu, tout ou partie des paramètres utilisés peut être délivré par des mémoires ou des dispositifs dédiés, ces techniques étant assimilables à l'étape 10 de saisie directe par un opérateur telle que décrite.

A l'issue des étapes 10 de saisie et/ou 20 de calibrage, le procédé comporte une étape 30 de détermination de filtres d'encodage représentatifs des caractéristiques au moins structurelles et avantageusement électro-acoustiques des moyens d'acquisition 1.

Cette étape 30, décrite plus en détail en référence à la figure 5, permet de prendre en compte tous les paramètres déterminés lors des étapes 10 de saisie et/ou 20 de calibrage.

Ces filtres d'encodage sont donc représentatifs au moins des caractéristiques de position des capteurs élémentaires 2_{*n*} par rapport au point de référence 4 des moyens d'acquisition 1.

Avantageusement, ces filtres sont également représentatifs d'autres caractéristiques structurelles des moyens d'acquisition 1, telles que l'orientation des capteurs élémentaires 2₁ à 2_{*N*} ou leurs influences mutuelles, ainsi que leurs capacités électro-acoustiques d'acquisition et notamment leur bruit de fond, leur diagramme de directivité, leur réponse en fréquence, ...

Les filtres d'encodage obtenus à l'issue de l'étape 30 peuvent être mémorisés, de sorte que les étapes 10, 20 et 30 ne sont répétées qu'en cas de modification des moyens d'acquisition 1 ou des stratégies d'optimisation.

Ces filtres d'encodage sont appliqués lors d'une étape 40 de traitement des signaux c₁ à c_{*N*} issus des capteurs élémentaires 2₁ à 2_{*N*}.

Ce traitement correspond à un filtrage des signaux et à des combinaisons des signaux filtrés.

A l'issue de cette étape 40 de traitement des signaux de mesure par l'application des filtres d'encodage à ces signaux, un nombre fini de coefficients représentatifs dans le temps et dans les trois dimensions de l'espace du champ acoustique P est délivré.

Ces coefficients sont des coefficients dits de Fourier-Bessel, notés *P*_{*l*,*m*}(*f*) et correspondent à une représentation du champ acoustique P sensiblement indépendante des caractéristiques des moyens d'acquisition 1.

Il apparaît donc que grâce au procédé de l'invention, on obtient une représentation fidèle du champ acoustique dont on transcrit des caractéristiques temporelles et spatiales quels que soient les moyens d'acquisition utilisés.

Sur la figure 4, on a représenté un organigramme d'un mode de réalisation de l'étape 20 de calibrage.

Dans ce mode de réalisation, l'étape 20 de calibrage permet de déterminer directement les coefficients *B*_{*n*,*l*,*m*}(*f*) représentatifs des capacités d'acquisition des moyens d'acquisition 1.

Cette étape 20 commence par une sous-étape 22 d'émission d'un champ acoustique spécifique vers les moyens d'acquisition 1 et par une sous-étape 24 d'acquisition de signaux de mesure par les moyens d'acquisition 1 exposés au champ acoustique émis.

Ces sous-étapes 22 et 24 sont répétées pour une pluralité *Q* de champs spécifiques différents et requièrent des moyens de génération de champs acoustiques spécifiques et des moyens de déplacement et/ou de rotation des moyens d'acquisition 1.

Par exemple, l'étape 20 de calibrage est mise en oeuvre à l'aide de moyens de génération d'un champ acoustique qui ne comportent qu'un haut-parleur fixe, supposé ponctuel et de réponse en fréquence plate, le haut-parleur et les moyens d'acquisition 1 étant placés dans un environnement anéchoïque.

A chaque sous-étape 22 de génération, le haut-parleur émet le même champ acoustique et les moyens d'acquisition 1 sont placés à la même position mais ils sont orientés selon des directions différentes et connues.

Bien entendu, il est également possible de déplacer le haut-parleur.

Ainsi, dans le repère des moyens d'acquisition 1, le haut-parleur est dans une position (*r*$\frac{\text{hp}}{\text{q}}$,θ$\frac{\text{hp}}{\text{q}}$ ,φ$\frac{\text{hp}}{\text{q}}$) différente pour chaque champ *q* généré.

Les moyens d'acquisition 1 sont ainsi exposés à un champ acoustique *q* dont les coefficients de Fourier-Bessel *P*_{*l*,*m*,*q*}(*f*), dans le repère des moyens d'acquisition 1, sont connus jusqu'à un ordre donné, noté *L*₃.

Dans le mode de réalisation décrit, les signaux de mesure délivrés à la suite de la sous-étape 24 d'acquisition sont un nombre fini de coefficients représentatifs du champ acoustique *q* généré, ainsi que des capacités d'acquisition des moyens d'acquisition 1.

Les paramètres *L*₃ et *Q* sont choisis pour respecter la condition :$\text{Q} \text{≥ (} {\text{L}}_{\text{3}} {\text{+1)}}^{\text{2}}$

Avantageusement, par la suite, lé procédé comporte une sous-étape 26 de modélisation permettant de déterminer une représentation des *Q* champs acoustiques émis lors de la sous-étape 22.

Ainsi, au cours de la sous-étape 26, une matrice *P* de modélisation représentative de l'ensemble des *Q* champs connus auxquels sont successivement exposés les moyens d'acquisition 1 est déterminée. Cette matrice ***P*** est une matrice de taille (*L*₃+1)² sur *Q* constituée des éléments *P*_{*l*,*m*,*q*}(*f*), les indices (*l*,*m*) désignant la ligne *l*^{*2*}*+l+m* et l'indice *q* désignant la colonne *q*. La matrice ***P*** a donc la forme suivante :

Dans le mode de réalisation décrit, le champ acoustique produit par le haut-parleur est modélisé par un rayonnement sphérique, ainsi, dans le repère des moyens d'acquisition 1, les coefficients *P*_{*l*,*m*,*q*}(*f*) de chaque champ acoustique *q* ainsi généré sont connus, grâce à la relation :${\text{P}}_{\text{l,m,q}} \text{(} \text{f} \text{) =} \frac{\text{1}}{{\text{r}}_{\text{q}}^{\text{hp}}} \text{e} {\text{}}^{\text{-} \frac{{\text{}}^{\text{j} \text{2π} {\text{r}}_{\text{q}}^{\text{hp}}} {}^{\text{f}}}{\text{c}}} \text{ξ} \text{l} \text{(} {\text{r}}_{\text{q}}^{\text{hp}} \text{,} \text{f} \text{)} {\text{y}}_{\text{l}}^{\text{m}} {\text{(θ}}_{\text{q}}^{\text{hp}} {\text{, φ}}_{\text{q}}^{\text{hp}} \text{)}$ avec

Les coefficients obtenus lors de la sous-étape 26 sont ensuite utilisés lors d'une sous-étape 28 afin de déterminer des paramètres représentatifs de caractéristiques structurelles et/ou acoustiques des moyens d'acquisition 1.

Dans le mode de réalisation décrit, cette sous-étape 28 utilise également la matrice *P* de modélisation déterminée lors de la sous-étape 26.

Cette sous-étape 28 débute par la détermination d'une matrice *C* représentative de l'ensemble des signaux *c*_{*n*,*q*}(*t*) recueillis en sortie des *N* capteurs en réponse aux *Q* champs connus. Cette matrice *C* est une matrice de taille *N* sur *Q* constituée des éléments *C*_{*n*,*q*}(*f*), l'indice *n* désignant la ligne *n* et l'indice *q* désignant la colonne *q*. Les éléments *C*_{*n*,*q*}(*f*) se déduisent des signaux *c*_{*n*,*q*}(*t*) par transformée de Fourier. La matrice ***C*** a donc la forme suivante :

La matrice ***C*** est représentative des capacités d'acquisition des moyens d'acquisition 1 et des *Q* champs acoustiques émis.

Dans le mode de réalisation décrit, au cours dé la sous-étape 28, les coefficients *B*_{*n*,*l*,*m*}(*f*) sont déterminés à partir des matrices ***C*** et ***P*** en utilisant des méthodes classiques d'inversion matricielle généralisée, appliquées à la relation qui lie ***C*** à ***P.*** Par exemple, les coefficients *B*_{*n*,*l*,*m*}(*f*) sont placés dans une matrice ***B*** déterminée par la relation suivante :${\text{B = C P}}^{\text{T}} \text{(} {\text{P P}}^{\text{T}} {\text{)}}^{\text{-1}}$ ***B*** est une matrice de taille *N* sur (*L*₃+1)² constituée des coefficients *B*_{*n*,*l*,*m*}(*f*), l'indice *n* désignant la ligne *n* et les indices (*l*,*m*) désignant la colonne *l*²+*l*+*m*. La matrice ***B*** a donc la forme suivante :

Ces sous-étapes 26 et 28 sont réalisées pour chaque fréquence de fonctionnement et les coefficients ainsi déterminés constituent directement les paramètres représentatifs des capacités d'acquisition des moyens d'acquisition 1.

Les sous-étapes 26 et 28 de l'étape 20 de calibrage peuvent être réalisées de différentes manières, en fonction des paramètres devant être déterminés.

Par exemple, dans le cas où l'étape 20 de calibrage permet de déterminer la position $\vec{{\text{x}}_{\text{n}}}$ de chaque capteur 2_{*n*}, les sous-étapes 26 et 28 exploitent les temps de propagation des ondes émises par les haut-parleurs pour atteindre les capteurs 2_{*n*}. La position de chaque capteur 2_{*n*} est déterminée à l'aide d'au moins trois mesures de temps de propagation selon des méthodes de triangulation.

Dans un autre cas, les sous-étapes 26 et 28 permettent de déterminer, à partir des signaux *c*_{*n*,*q*}(*t*), les réponses impulsionnelles de chaque capteur 2_{*n*} lorsque le haut-parleur émet une impulsion donnée.

Par exemple, on utilise dans ce cas les techniques usuelles de détermination de réponses impulsionnelles, telles que MLS (en anglais : Maximum Lenght Sequence).

Avantageusement, l'étape 20 de calibrage permet la détermination de caractéristiques électro-acoustiques des capteurs. Elle débute alors par la détermination du diagramme de directivité de chaque capteur 2_{*n*} pour chaque fréquence *f* considérée, par exemple, en déterminant la réponse en fréquence de chaque capteur 2_{*n*} pour plusieurs directions.

Dans un second temps, tout ou partie des paramètres suivants est déterminé :
- des paramètres α_{*n*}(*f*) représentatifs de l'orientation de chaque capteur 2_{*n*}, c'est-à-dire de sa direction de sensibilité maximale donnée par les angles (θ$\frac{\text{α}}{{\text{}}_{\text{n}}}$,φ$\frac{\text{α}}{{\text{}}_{\text{n}}}$)(*f*) pour lesquels le diagramme de directivité admet un maximum à la fréquence courante *f*;
- des paramètres *H*_{*n*}(*f*) représentatifs de la réponse en fréquence de chaque capteur 2_{*n*} dans la direction de sensibilité maximale qui correspond donc à la valeur du diagramme de directivité pour la direction (θ$\frac{\text{α}}{{\text{}}_{\text{n}}}$, φ$\frac{\text{α}}{{\text{}}_{\text{n}}}$)(*f*) ; et
- des paramètres *d*_{*n*}(*f*) représentatifs du diagramme de directivité de chaque capteur qui permet de décrire la directivité de chaque capteur par un modèle constitué d'une combinaison de diagrammes omnidirectionnels et de diagrammes bidirectionnels orientés selon la direction α_{*n*}(*f*), à l'aide du modèle de directivité suivant :$\text{1 -} {\text{d}}_{\text{n}} \text{(} \text{f} \text{) +} {\text{d}}_{\text{n}} \text{(} \text{f} {\text{) cos(α}}_{\text{n}} \text{(} \text{f} \text{).(θ,φ))}$
où α_{*n*}(*f*).(θ,φ) désigne le produit scalaire entre les directions α_{*n*}(*f*) et (θ,φ).

Ce paramètre *d*_{*n*}(*f*) peut être déterminé à l'aide des méthodes usuelles d'estimation de paramètres, par exemple en appliquant une méthode aux moindres carrés fournissant la valeur de *d*_{*n*}(*f*) qui minimise l'erreur entre le diagramme de directivité réel et le diagramme de directivité modélisé.

Avantageusement, l'étape 20 de calibrage permet également de déterminer le paramètre σ²_{*n*}(*f*) correspondant à la densité spectrale de puissance du bruit de fond des capteurs. Ainsi, au cours de cette étape 20, on recueille le signal délivré par le capteur 2_{*n*} en l'absence de champ acoustique. Le paramètre σ²_{*n*}(*f*) est déterminé au moyen de méthodes d'estimation de densité spectrale de puissance, par exemple la méthode dite du périodogramme.

En fonction des modes de réalisation, tout ou partie des sous-étapes 22 à 28 est répété, par exemple pour permettre la détermination de plusieurs types de paramètres, certaines sous-étapes pouvant être communes à la détermination de différents types de paramètres.

L'étape 20 de calibrage peut également être réalisée par d'autres moyens que ceux décrits tels que des mesures directes, par exemple à l'aide de moyens de mesure optiques de la position de chaque capteur élémentaire 2_{*n*} par rapport au centre 4 des moyens d'acquisition 1.

En outre, l'étape 20 de calibrage peut mettre en oeuvre une simulation, par exemple à l'aide d'un ordinateur, de signaux représentatifs des capacités d'acquisition des capteurs 2_{*n*} élémentaires.

Il apparaît donc que cette étape 20 de calibrage permet de déterminer tout ou partie des paramètres représentatifs des caractéristiques structurelles et/ou électro-acoustiques des moyens d'acquisition 1, qui sont utilisés lors de l'étape 30 de détermination des filtres d'encodage.

Sur la figure 5, on a représenté un organigramme d'un mode de réalisation de l'étape 30 de détermination des filtres d'encodage.

L'étape 30 comporte une sous-étape 32 de détermination d'une matrice ***B*** représentative des capacités d'acquisition des moyens d'acquisition 1 ou matrice d'échantillonnage.

Dans le mode de réalisation décrit, la matrice ***B*** est déterminée à partir des paramètres $\vec{{\text{x}}_{\text{n}}}$, *H*_{*n*}(*f*), *d*_{*n*}(*f*), *α*_{*n*}(*f*) et *B*_{*n*,*l*,*m*}(*f*) et est une matrice de taille *N* sur (*L*(*f*)+1)² constituée d'éléments *B*_{*n*,*l*,*m*}(*f*), l'indice *n* désignant la ligne *n* et les indices (*l*,*m*) désignant la colonne *l*²+*l*+*m*. La matrice ***B*** a donc la forme suivante :

Certains éléments de la matrice ***B*** peuvent être directement déterminés lors des étapes 10 ou 20. La matrice ***B*** est ensuite complétée avec des éléments déterminés à partir d'une modélisation des capteurs.

Dans ce mode de réalisation, chaque capteur *n* est modélisé par un capteur ponctuel placé à la position $\vec{{\text{x}}_{\text{n}}}$, présentant une directivité composée d'une combinaison de diagrammes omnidirectionnels et bidirectionnels de proportion *d*_{*n*}(*f*), orienté dans la direction α_{*n*}(*f*) et possédant une réponse en fréquence *H*_{*n*}(*f*).

Les éléments *B*_{*n*,*l*,*m*}(*f*) complémentaires sont alors déterminés selon la relation : où :$\text{j} {\text{*}}_{\text{l}} \text{(} {\text{kr}}_{\text{n}} \text{) =} \frac{{\text{l j}}_{\text{l} \text{-1}} \text{(} {\text{kr}}_{\text{n}} \text{) - (} \text{l} \text{+1)} {\text{j}}_{\text{l} \text{+1}} \text{(} {\text{kr}}_{\text{n}} \text{)}}{\text{2} \text{l} \text{+1}}$ et où :${\text{u}}_{\text{r}} {\text{=sinθ}}_{\text{n}} {\text{sinθ}}_{\text{n}}^{\text{α}} \text{(} \text{f} {\text{)cos(φ}}_{\text{n}} {\text{-φ}}_{\text{n}}^{\text{α}} \text{(} \text{f} {\text{)) + cosθ}}_{\text{n}} {\text{cosθ}}_{\text{n}}^{\text{α}} \text{(} \text{f} \text{)}$${\text{u}}_{\text{θ}} {\text{=cosθ}}_{\text{n}} {\text{sinθ}}_{\text{n}}^{\text{α}} \text{(} \text{f} {\text{)cos(φ}}_{\text{n}} \text{-} {\text{φ}}_{\text{n}}^{\text{α}} \text{(} \text{f} {\text{)) - sinθ}}_{\text{n}} {\text{cosθ}}_{\text{n}}^{\text{α}} \text{(} \text{f} \text{)}$${\text{u}}_{\text{φ}} {\text{=sinθ}}_{\text{n}}^{\text{α}} \text{(} \text{f} {\text{)sin(φ}}_{\text{n}}^{\text{α}} \text{(} \text{f} {\text{)-φ}}_{\text{n}} \text{)}$

Dans le cas où les capteurs sont orientés radialement, la relation admet une expression plus simple :

L'étape 30 comporte ensuite une sous-étape 34 de détermination d'une matrice ***A*** d'intercorrélation représentative de la ressemblance entre les signaux c₁ à c_{*N*} délivrés par les capteurs 2₁ à 2_{*N*} due au fait que ces capteurs 2₁ à 2_{*N*} réalisent des mesures sur un même champ acoustique P. La matrice ***A*** est déterminée à partir de la matrice ***B*** d'échantillonnage. ***A*** est une matrice de taille *N* sur *N* obtenue au moyen de la relation :${\text{A = B B}}^{\text{T}}$

Avantageusement, la matrice ***A*** est déterminée plus précisément en utilisant une matrice ***B*** complétée jusqu'à un ordre *L*₂ selon la méthode de l'étape précédente.

La matrice ***A*** pouvant s'exprimer en fonction uniquement de la matrice ***B,*** la sous-étape 34 de détermination de la matrice ***A*** d'intercorrélation peut être considérée comme une étape intermédiaire de calcul et peut à ce titre, être intégrée dans une autre sous-étape de l'étape 30.

L'étape 30 comprend ensuite une sous-étape 36 de détermination d'une matrice ***E***(*f*) d'encodage représentative des filtres d'encodage pour une fréquence donnée. La matrice ***E***(*f*) est déterminée à partir des matrices ***A*** et ***B*** et des paramètres *L*(*f*), µ(*f*), {(*l*_{*k*},*m*_{*k*})}(*f*) et *σ*$\frac{\text{2}}{\text{n}}$(*f*). La matrice ***E***(*f*) est une matrice de taille (*L*(*f*)+1)² sur *N* constituée d'éléments *E*_{*l*,*m*,*n*}(*f*), les indices (*l*,*m*) désignant la ligne *l*²+*l*+*m* et l'indice *n* désignant la colonne *n.* La matrice ***E***(*f*) a donc la forme suivante :

La matrice ***E***(*f*) est déterminée ligne par ligne. Pour chaque fréquence de fonctionnement *f*, chaque ligne *E*_{*l*,*m*} d'indice (*l*,*m*) de la matrice ***E***(*f*) prend la forme suivante :$\text{[} {\text{E}}_{\text{l} \text{,} \text{m} \text{,1}} \text{(} \text{f} {\text{)E}}_{\text{l} \text{,} \text{m} \text{,2}} \text{(} \text{f} \text{)·····} {\text{E}}_{\text{l,m,N}} \text{(} \text{f} \text{)]}$

Les éléments *E*_{*l*,*m*,*n*}(*f*) de la ligne *E*_{*l*,*m*} s'obtiennent par les expressions suivantes :
- si (*l*,*m*) appartient à la liste {(*l*_{*k*},*m*_{*k*})}(*f*) alors : où λ vérifie la relation : et où la valeur de λ est déterminée au moyen de méthodes analytiques ou numériques de recherche de racines d'équations, en utilisant éventuellement des méthodes de diagonalisation de matrices ; et
- si (*l*,*m*) n'appartient pas à la liste {(*l*_{*k*},*m*_{*k*})}(*f*), alors :

Dans ces expressions, *B*_{*l*,*m*} est la colonne (*l*,*m*) de la matrice ***B*** et *Σ*_{*N*} est une matrice diagonale de taille *N* sur *N* représentative du bruit de fond des capteurs où l'élément *n* de la diagonale est σ$\frac{\text{2}}{\text{n}}$(*f*).

Les sous-étapes 32, 34 et 36 de détermination des matrices ***A, B*** et ***E***(*f*) sont répétées pour chaque fréquence *f* de fonctionnement.

Bien entendu, dans des modes de réalisation simplifiés, les paramètres sont indépendants de la fréquence et les sous-étapes 32, 34 et 36 sont effectuées une seule fois. La sous-étape 36 permet alors directement la détermination d'une matrice ***E*** indépendante de la fréquence.

Lors d'une sous-étape 38 suivante, des paramètres *FD* représentatifs des filtres d'encodage sont déterminés à partir de la matrice ***E***(*f*). Chaque élément *E*_{*l*,*m*,*n*}(*f*) de la matrice ***E***(*f*) représente la réponse en fréquence d'un filtre d'encodage. Chaque filtre d'encodage peut être décrit par les paramètres *FD* sous différentes formes.

Par exemple, les paramètres *FD* représentatifs des filtres *E*_{*l*,*m*,*n*}(*f*) sont :
- des réponses en fréquence, les paramètres *FD* sont alors directement les *E*_{*l*,*m*,*n*}(*f*) calculés pour certaines fréquences *f* ;
- des réponses impulsionnelles finies *e*_{*l*,*m*,*n*}(*t*) calculées par transformée de Fourier inverse de *E*_{*l*,*m*,*n*}(*f*), chaque réponse impulsionnelle *e*_{*l*,*m*,*n*}(*t*) est échantillonnée puis tronquée à une longueur propre à chaque réponse ; et
- des coefficients de filtres récursifs à réponses impulsionnelles infinies calculées à partir des *E*_{*l*,*m*,*n*}(*f*) avec des méthodes d'adaptation.

Ainsi, l'étape 30 de détermination des filtres d'encodage délivre des paramètres *FD* décrivant des filtres d'encodage représentatifs des capacités au moins structurelles et/ou électro-acoustiques des moyens d'acquisition 1.

Notamment, ces filtres sont représentatifs des caractéristiques suivantes :
- position des capteurs 2₁ à 2_{*N*} ;
- caractéristiques électro-acoustiques intrinsèques des capteurs 2₁ à 2_{*N*}, notamment densité spectrale de puissance du bruit de fond et capacités d'acquisition du champ acoustique ; et
- stratégies d'optimisation, notamment le compromis entre la fidélité spatiale d'acquisition du champ acoustique et la minimisation du bruit de fond apporté par les capteurs.

Sur la figure 6, on a représenté le détail d'un mode de réalisation de l'étape 40 de traitement des signaux de mesure délivrés par les moyens d'acquisition 1 par l'application des filtres d'encodage à ces signaux et par sommation des signaux filtrés.

Lors de l'étape 40, les coefficient *p̂*_{*l*,*m*}(*t*) représentatifs du champ acoustique P sont déduits à partir des signaux c₁ à *c*_{*N*} issus des capteurs élémentaires 2₁ à 2_{*N*}, par l'application des filtres d'encodage de réponse en fréquence *E*_{*l*,*m*,*n*}(*f*) de la façon suivante : où *P*_{*l*,*m*}(*f*) est la transformée de Fourier de *p̂*_{*l,m*}(*t*) et *C*_{*n*}(*f*) est la transformée de Fourier de *c*_{*n*}(*t*).

Dans l'exemple, on a décrit le cas d'un filtrage par réponse impulsionnelle finie. Ce filtrage requiert la détermination initialement d'un paramètre *T*_{*n,l,m*}, correspondant au nombre d'échantillons propre à chaque réponse *e*_{*n,l,m*}(*t*), ce qui conduit à l'expression de convolution suivante :

Ces coefficients *p̂*_{*l*,*m*} sont un nombre fini de coefficients représentatifs dans le temps et dans les trois dimensions de l'espace du champ acoustique et constituent une représentation fidèle de ce champ acoustique.

Selon la nature des paramètres *FD,* d'autres filtrages par *E*_{*l,m,n*}(*f*) peuvent être réalisés selon des méthodes de filtrage différentes, telles que par exemple :
- si les paramètres *FD* fournissent directement les réponses en fréquence *E*_{*l,m,n*}(*f*), le filtrage est effectué au moyen de méthodes de filtrage dans le domaine fréquentiel comme par exemple, des techniques de convolution par blocs ;
- si les paramètres *FD* fournissent la réponse impulsionnelle finie *e*_{*l,m,n*}(*t*), le filtrage est effectué dans le domaine temporel par convolution ; et
- si les paramètres *FD* fournissent les coefficients d'un filtre récursif à réponse impulsionnelle infinie, le filtrage est effectué dans le domaine temporel au moyen de la relation de récurrence.

Il apparaît donc que l'invention permet de représenter fidèlement un champ acoustique par une représentation sensiblement indépendante des caractéristiques des moyens d'acquisition sous la forme de coefficients de Fourier-Bessel.

Par ailleurs, ainsi que cela a été dit précédemment, le procédé de l'invention peut être mis en oeuvre dans des modes de réalisation simplifiés.

Par exemple, si tous les capteurs 2₁ à 2_{*N*} sont sensiblement omnidirectionnels et sensiblement identiques en sensibilité et en niveau de bruit de fond, le procédé de l'invention peut être mis en oeuvre à l'aide uniquement de la connaissance des paramètres $\vec{{\text{x}}_{\text{n}}}$ représentatifs de la position des capteurs 2_{*n*} par rapport au centre 4 des moyens d'acquisition 1 et des paramètres µ et *L* relatifs à la stratégie d'optimisation.

En outre, dans ce mode de réalisation simplifié, on considère que les paramètres sont indépendants de la fréquence.

Ainsi, à l'aide de ces paramètres; les matrices ***A*** et ***B*** sont calculées simultanément ou séquentiellement dans un ordre quelconque lors des sous-étapes 32 et 34.

Les éléments *B*_{*n*,*l*,*m*}(*f*) de la matrice ***B*** sont alors organisés de la manière suivante : avec :${\text{B}}_{\text{n} \text{,} \text{l} \text{,} \text{m}} \text{(} \text{f} \text{)=4π} {\text{j}}^{\text{l}} {\text{j}}_{\text{l}} \text{(} {\text{kr}}_{\text{n}} \text{)} {\text{y}}_{\text{l}}^{\text{m}} {\text{(θ}}_{\text{n}} {\text{,φ}}_{\text{n}} \text{)}$

De même, les éléments *A*_{*n*₁,*n*₂}(*f*) de la matrice ***A*** sont alors organisés de la manière suivante :

Dans ce mode de réalisation, la matrice ***A*** est obtenue à partir de la matrice ***B*** au moyen de la relation :$\text{A} \text{=} {\text{B B}}^{\text{T}}$

Avantageusement, les éléments A_{*n*₁},_{*n*₂}(*f*) de la matrice ***A*** sont déterminés avec une meilleure précision par la relation : où *L*₂ est l'ordre auquel est conduite la détermination de la matrice ***A*** et est un entier supérieur à *L.* Plus *L*₂ sera choisi grand, plus le calcul des *A*_{*n*₁,*n*₂}(*f*) sera précis mais long.

Lors de la sous-étape 36, la matrice d'encodage ***E*** représentative des filtres d'encodage est déterminée à partir des matrices ***A*** et ***B*** et du paramètre µ selon l'expression :$\text{E =} \text{µ} {\text{B}}^{\text{T}} \text{(µ} \text{A} \text{+ (1-µ)} {\text{I}}_{\text{N}} {\text{)}}^{\text{-1}}$

Les éléments *E*_{*l*,*m*,*n*}(*f*) de la matrice ***E*** sont organisés de la manière suivante :

Les sous-étapes 32, 34 et 36 de détermination des matrices ***A*** et ***B*** puis ***E*** sont répétées pour l'ensemble des fréquences *f* de fonctionnement.

Chaque élément *E*_{*l*,*m*,*n*}(*f*) correspond à un filtre d'encodage qui intègre la répartition spatiale des capteurs 2_{*n*} ainsi que la stratégie d'optimisation.

Lors de la phase 40, les signaux c₁ à c_{*N*} issus des capteurs 2₁ à 2_{*N*} sont filtrés à l'aide des filtres d'encodage décrits par les paramètres *FD.* Chaque coefficient *p̂*_{*l*,*m*}(*t*) délivré est déduit à partir des signaux c₁ à c_{*N*} par l'application des filtres de la façon suivante : où *P̂*_{*l*,*m*}(*f*) est la transformée de Fourier de *p̂*_{*l*,*m*}(*t*) et *C*_{*n*}(*f*) est la transformée de Fourier de *c*_{*n*}(*t*).

Dans ce mode de réalisation, les coefficients *p̂*_{*l*,*m*}(*t*) sont déterminés au moyen de méthodes de filtrage dans le domaine fréquentiel, comme par exemple des techniques de convolution par bloc.

La représentation du champ acoustique prend donc en compte la position des capteurs et les paramètres d'optimisation choisis et constitue une estimation fidèle du champ acoustique.

Sur la figure 7, on a représenté un schéma synoptique d'un dispositif adapté pour la mise en oeuvre du procédé de l'invention.

Sur cette figure, un dispositif 50 de représentation du champ acoustique P est relié aux moyens d'acquisition 1 tels que décrits en référence à la figure 2.

Le dispositif 50 ou dispositif d'encodage est également relié en entrée à des moyens 60 de détermination des paramètres représentatifs des caractéristiques structurelles et/ou électro-acoustiques des moyens d'acquisition 1.

Ces moyens 60 comportent notamment des moyens 62 de saisie de paramètres et des moyens 64 de calibrage qui sont adaptés pour mettre en oeuvre respectivement les étapes 10 et 20 du procédé de l'invention tel que décrit précédemment.

Le dispositif d'encodage 50 reçoit, des moyens 60 de détermination des paramètres, une pluralité de paramètres représentatifs des caractéristiques des moyens d'acquisition 1 répartis entre un signal CL de définition des caractéristiques structurelles et un signal CP de paramétrage des caractéristiques structurelles et/ou électro-acoustiques.

Le dispositif reçoit également des paramètres relatifs aux stratégies de représentation dans un signal OS d'optimisation de la représentation.

Dans ces signaux, les paramètres se répartissent de la manière suivante :
- dans le signal CL de définition :
   - des paramètres $\vec{\text{x}}$_{*n*} représentatifs de la position du capteur 2_{*n*} ;
- dans le signal CP de paramétrage :
   - des paramètres *H*_{*n*}(*f*) représentatifs de la réponse en fréquence du capteur 2_{*n*} ;
   - des paramètres *d*_{*n*}(*f*) représentatifs du diagramme de directivité du capteur 2_{*n*};
   - des paramètres α_{*n*}(*f*) représentatifs de l'orientation du capteur 2_{*n*} ;
   - des paramètres σ²_{*n*}(*f*) représentatifs de la densité spectrale de puissance du bruit de fond du capteur 2_{*n*}; et
   - des paramètres *B*_{*n*,*l*,*m*}(*f*) représentatifs des capacités d'acquisition du capteur 2_{*n*} ; et
- dans le signal OS d'optimisation :
   - un paramètre µ(*f*) spécifiant le compromis entre la fidélité de représentation du champ acoustique et la minimisation du bruit de fond apporté par les capteurs ;
   - un paramètre *L*(*f*) spécifiant l'ordre auquel est conduite la représentation ; et
   - un paramètre {(*l*_{*k*},*m*_{*k*})}(*f*) représentatif de la liste des coefficients dont on exige que la puissance soit égale à la puissance du coefficient correspondant dans le champ acoustique à représenter P.

Avantageusement, ce dispositif 50 comporte des moyens 51 de mise en forme des signaux d'entrée adaptés pour délivrer à partir des signaux c₁ à c_{*N*}, un signal SI mis en forme correspondant.

Par exemple, les moyens 51 comportent des convertisseurs analogique-numérique, des amplificateurs ou encore des systèmes de filtrage.

Le dispositif 50 comporte en outre des moyens 52 de détermination des filtres d'encodage qui comportent un module 55 de calcul de la matrice ***B*** d'échantillonnage, un module 56 de calcul de la matrice ***A*** d'intercorrélation, lesquels sont tous deux reliés à un module 57 de calcul de la matrice ***E***(*f*) d'encodage.

Cette matrice ***E***(*f*) d'encodage est utilisée par un module 58 de détermination de filtres d'encodage qui délivre un signal S_{FD} qui contient les paramètres *FD* représentatifs des filtres d'encodage.

Ce signal S_{FD} est utilisé par un module 59 de traitement qui applique les filtres d'encodage au signal SI afin de délivrer un signal SI_{FB} qui comporte les coefficients de Fourier-Bessel représentatifs du champ acoustique P.

Eventuellement, le dispositif 50 comporte une mémoire non volatile dans laquelle sont mémorisés les paramètres qui constituent le signal S_{FD} qui ont été déterminés préalablement.

Par exemple, les moyens d'acquisition 1 sont testés et calibrés par leur constructeur afin de fournir directement une mémoire comportant l'ensemble des paramètres du signal S_{FD} qu'il convient d'intégrer dans un dispositif d'encodage afin de réaliser l'acquisition du champ acoustique P et de délivrer une représentation fidèle de ce dernier.

De même, en variante, cette mémoire ne comporte que les matrices ***B*** et éventuellement ***A*** et le dispositif 50 comporte des moyens de saisie des paramètres constituant le signal OS d'optimisation afin de mettre en oeuvre la détermination de la matrice ***E***(*f*) d'encodage et la détermination des paramètres *FD* représentatifs des filtres d'encodage.

Bien entendu, d'autres répartitions entre les différents modules décrits peuvent être envisagées en fonction des besoins.

## Revendications

1. Procédé de représentation d'un champ acoustique comprenant une étape d'acquisition de signaux de mesure (cₙ) délivrés par des moyens d'acquisition (1) formés d'un ou de plusieurs capteurs (2ₙ) élémentaires exposés audit champ acoustique (P), **caractérisé en ce qu'**il comporte :
- une étape (30) de détermination de filtres d'encodage représentatifs de caractéristiques au moins structurelles desdits moyens d'acquisition (1) ; et
- une étape (40) de traitement desdits signaux de mesure (cₙ) par l'application desdits filtres d'encodage à ces signaux (cₙ) pour déterminer un nombre fini de coefficients représentatifs dans le temps et dans les trois dimensions de l'espace dudit champ acoustique (P), lesdits coefficients permettant d'obtenir une représentation dudit champ acoustique (P) sensiblement indépendante des caractéristiques desdits moyens d'acquisition (1).

2. Procédé selon la revendication 1, **caractérisé en ce que** lesdites caractéristiques structurelles comportent au moins des caractéristiques de position desdits capteurs élémentaires (2ₙ) par rapport à un point de référence (4) prédéterminé desdits moyens d'acquisition (1).

3. Procédé selon l'une quelconque des revendications 1 ou 2, **caractérisé en ce que** lesdits filtres d'encodage sont en outre représentatifs de caractéristiques électro-acoustiques desdits moyens d'acquisition (1).

4. Procédé selon la revendication 3, **caractérisé en ce que** lesdites caractéristiques électro-acoustiques comportent au moins des caractéristiques liées aux capacités électro-acoustiques d'acquisition intrinsèques desdits capteurs élémentaires (2ₙ).

5. Procédé selon l'une quelconque des revendications 1 à 4, **caractérisé en ce que** lesdits coefficients permettant d'obtenir une représentation du champ acoustique (P) sont des coefficients dits de Fourier-Bessel et/ou des combinaisons linéaires de coefficients de Fourier-Bessel.

6. Procédé selon l'une quelconque des revendications 1 à 5, **caractérisé en ce que** ladite étape (30) de détermination des filtres d'encodage comprend :
- une sous-étape (32) de détermination d'une matrice (B) d'échantillonnage représentative des capacités d'acquisition desdits moyens d'acquisition (1) ;
- une sous-étape (34) de détermination d'une matrice (A) d'intercorrélation représentative de la ressemblance entre lesdits signaux de mesure (cₙ) délivrés par les capteurs (2ₙ) élémentaires formant lesdits moyens d'acquisition (1) ; et
- une sous-étape (36) de détermination d'une matrice (E(f) ; E) d'encodage à partir de ladite matrice (B) d'échantillonnage, de ladite matrice (A) d'intercorrélation, et d'un paramètre (µ(f)) représentatif d'un compromis souhaité entre la fidélité de représentation du champ acoustique et la minimisation du bruit de fond induit par les moyens d'acquisition (1), laquelle matrice est représentative desdits filtres d'encodage.

7. Procédé selon la revendication 6, **caractérisé en ce que** lesdites sous-étapes de détermination des matrices sont réalisées pour un nombre fini de fréquences de fonctionnement.

8. Procédé selon l'une quelconque des revendications 6 ou 7, **caractérisé en ce que** ladite étape (32) de détermination de la matrice (B) d'échantillonnage est réalisée, pour chacun desdits capteurs élémentaires (2ₙ) formant lesdits moyens d'acquisition (1), à partir :
- de paramètres ( $\vec{\text{x}}$_{*n*}) représentatifs de la position dudit capteur (2ₙ) par rapport au centre (4) desdits moyens d'acquisition (1); et/ou
- d'un nombre fini de coefficients (B_{n,l,m}(f)) représentatifs des capacités d'acquisition dudit capteur (2ₙ).

9. Procédé selon la revendication 8, **caractérisé en ce que** ladite étape de détermination de la matrice (B) d'échantillonnage est réalisée en outre à partir au moins d'un des paramètres parmi :
- des paramètres (Hₙ(f)) représentatifs des réponses en fréquence de tout ou partie des capteurs (2ₙ) ;
- des paramètres (dₙ(f)) représentatifs des diagrammes de directivité de tout ou partie des capteurs (2ₙ) ;
- des paramètres (αₙ(f)) représentatifs des orientations de tout ou partie des capteurs (2ₙ), à savoir de leur direction de sensibilité maximale ;
- des paramètres (σ²ₙ(f)) représentatifs des densités spectrales de puissance du bruit de fond de tout ou partie des capteurs (2ₙ) ;
- d'un paramètre (L(f)) spécifiant l'ordre auquel est conduite la représentation ; et
- d'un paramètre ({(lₖ,mₖ)}(f)) représentatif d'une liste de coefficients dont on exige que la puissance soit égale à la puissance du coefficient correspondant dans le champ acoustique à représenter (P).

10. Procédé selon l'une quelconque des revendications 1 à 9, **caractérisé en ce qu'**il comporte une étape (20) de calibrage permettant de délivrer tout ou partie des paramètres utilisés dans ladite étape (30) de détermination des filtres d'encodage.

11. Procédé selon la revendication 10, **caractérisé en ce que** ladite étape (20) de calibrage comporte, pour au moins l'un desdits capteurs élémentaires (2ₙ) formant lesdits moyens d'acquisition (1) :
- une sous-étape (24) d'acquisition de signaux représentatifs des capacités d'acquisition dudit au moins un capteur (2ₙ); et
- une sous-étape (28) de détermination de paramètres représentatifs de caractéristiques électro-acoustiques et/ou structurelles dudit au moins un capteur (2ₙ).

12. Procédé selon la revendication 11, **caractérisé en ce que** ladite étape (20) de calibrage comporte en outre :
- une sous-étape (22) d'émission d'un champ acoustique spécifique vers ledit au moins un capteur (2ₙ), ladite sous-étape (24) d'acquisition correspondant à l'acquisition des signaux délivrés par ce capteur (2ₙ) lorsque exposé audit champ acoustique spécifique ; et
- une sous-étape (26) de modélisation dudit champ acoustique spécifique en un nombre fini de coefficients afin de permettre la réalisation de ladite sous-étape (28) de détermination de paramètres représentatifs de caractéristiques électro-acoustiques et/ou structurelles du capteur (2ₙ).

13. Procédé selon l'une quelconque des revendications 10 à 12, **caractérisé en ce que** ladite étape (20) de calibrage comporte une sous-étape de réception d'un nombre fini de signaux représentatifs des caractéristiques électro-acoustiques et structurelles desdits capteurs (2ₙ) formant lesdits moyens d'acquisition (1), lesquels signaux sont directement utilisés lors de ladite sous-étape de détermination des caractéristiques électro-acoustiques et/ou structurelles desdits moyens d'acquisition (1).

14. Procédé selon l'une quelconque des revendications 1 à 13, **caractérisé en ce qu'**il comporte une étape (10) de saisie permettant de déterminer tout ou partie des paramètres utilisés lors de ladite étape (30) de détermination des filtres d'encodage.

15. Programme d'ordinateur comprenant des instructions de code de programme pour l'exécution des étapes du procédé selon l'une quelconque des revendications 1 à 14, lorsque ledit programme est exécuté sur un ordinateur.

16. Support mobile du type comportant au moins un processeur de traitement et un élément de mémoire non volatile, **caractérisé en ce que** ladite mémoire comprend un programme comportant des instructions de code pour l'exécution des étapes du procédé selon l'une quelconque des revendications 1 à 14 lorsque ledit processeur exécute ledit programme.

17. Dispositif de représentation d'un champ acoustique connectable à des moyens d'acquisition (1) formés d'un ou plusieurs capteurs (2ₙ) élémentaires délivrant des signaux de mesure (cₙ) lorsqu'ils sont exposés audit champ acoustique (P), **caractérisé en ce qu'**il comporte un module (59) de traitement des signaux de mesure (cₙ) par l'application de filtres d'encodage représentatifs de caractéristiques au moins structurelles desdits moyens d'acquisition (1) à ces signaux de mesure (cₙ) pour délivrer un signal (SI_{FB}) qui comporte un nombre fini de coefficients représentatifs dans le temps et dans les trois dimensions de l'espace dudit champ acoustique (P), lesdits coefficients permettant d'obtenir une représentation dudit champ acoustique (P) sensiblement indépendante des caractéristiques desdits moyens d'acquisition (1).

18. Dispositif selon la revendication 17, **caractérisé en ce que** lesdits filtres d'encodage sont en outre représentatifs de caractéristiques électro-acoustiques desdits moyens d'acquisition (1).

19. Dispositif selon l'une quelconque des revendications 17 ou 18, **caractérisé en ce qu'**il comporte en outre des moyens (52) de détermination desdits filtres d'encodage représentatifs de caractéristiques structurelles et/ou électro-acoustiques desdits moyens d'acquisition (1).

20. Dispositif selon la revendication 19, **caractérisé en ce que** lesdits moyens (52) de détermination de filtres d'encodage reçoivent en entrée au moins l'un des paramètres parmi les paramètres suivants :
- des paramètres ( $\vec{{\text{x}}_{\text{n}}}$ ) représentatifs des positions par rapport au centre desdits moyens d'acquisition (1) de tout ou partie des capteurs (2ₙ) ;
- un nombre fini de coefficients (B_{n,l,m}(f)) représentatifs des capacités d'acquisition de tout ou partie des capteurs (2ₙ) ;
- des paramètres (Hₙ(f)) représentatifs des réponses en fréquence de tout ou partie des capteurs (2ₙ);
- des paramètres (dₙ(f)) représentatifs des diagrammes de directivité de tout ou partie des capteurs (2ₙ) ;
- des paramètres (αₙ(f)) représentatifs des orientations de tout ou partie des capteurs (2ₙ), à savoir de leur direction de sensibilité maximale ;
- des paramètres (σ²ₙ(f)) représentatifs des densités spectrales de puissance du bruit de fond de tout ou partie des capteurs (2ₙ);
- un paramètre µ(f) représentatif du compromis souhaité entre la fidélité de représentation du champ acoustique et la minimisation du bruit de fond induit par les moyens d'acquisition (1)
- un paramètre (L(f)) spécifiant l'ordre auquel est conduit l'encodage ; et
- un paramètre ({(Iₖ,mₖ)}(f)) représentatif d'une liste de coefficients dont on exige que la puissance soit égale à la puissance du coefficient correspondant dans le champ acoustique à représenter (P).

21. Dispositif selon la revendication 20, **caractérisé en ce qu'**il est associé à des moyens (60) de détermination de tout ou partie des paramètres reçus par lesdits moyens (52) de détermination des filtres d'encodage, lesdits moyens (60) comportant au moins l'un des éléments suivants :
- des moyens (62) de saisie des paramètres ; et/ou
- des moyens (64) de calibrage.

22. Dispositif selon l'une quelconque des revendications 17 à 21, **caractérisé en ce qu'**il est associé à des moyens (51) de mise en forme desdits signaux de mesure (c₁ à c_{N}) afin de délivrer un signal (SI) mis en forme correspondant.

## Patentansprüche

1. Verfahren zur Darstellung eines akustischen Feldes mit einem Schritt der Erfassung von Messsignalen (cₙ), die von Erfassungsvorrichtungen (1) ausgesandt werden, welche von einem oder mehreren elementaren Sensoren (2ₙ) gebildet sind, die dem akustischen Feld (P) ausgesetzt sind, **dadurch gekennzeichnet, dass** es aufweist:
- einen Schritt (30) zur Bestimmung von Verschlüsselungsfiltem, die repräsentativ für zumindest strukturelle Eigenschaften der Erfassungsvorrichtungen (1) sind; und
- einen Schritt (40) zur Verarbeitung der Messsignale (cₙ) durch Anwendung der Verschlüsselungsfilter auf diese Signale (cₙ) zur Bestimmung einer begrenzten Anzahl von repräsentativen Koeffizienten des akustischen Feldes (P) in der Zeit und in den drei Dimensionen des Raumes, wobei die Koeffizienten ermöglichen, eine Darstellung des akustischen Feldes (P) zu erhalten, die praktisch unabhängig von den Eigenschaften der Erfassungsvorrichtungen (1) ist.

2. Verfahren gemäß Anspruch 1, **dadurch gekennzeichnet, dass** die strukturellen Eigenschaften zumindest Positionseigenschaften der elementaren Sensoren (2ₙ) bezüglich eines vorbestimmten Bezugspunktes der Erfassungsvorrichtungen (1) umfassen.

3. Verfahren gemäß irgendeinem der Ansprüche 1 oder 2, **dadurch gekennzeichnet, dass** die Verschlüsselungsfilter außerdem repräsentativ für elektro-akustische Eigenschaften der Erfassungsvorrichtungen (1) sind.

4. Verfahren gemäß Anspruch 3, **dadurch gekennzeichnet, dass** die elektro-akustischen Eigenschaften zumindest Eigenschaften aufweisen, die mit dem eigentlichen elektro-akustischen Erfassungsvermögen der elementaren Sensoren (2ₙ) verbunden sind.

5. Verfahren gemäß irgendeinem der Ansprüche 1 bis 4, **dadurch gekennzeichnet, dass** die Koeffizienten, die ermöglichen eine Darstellung des akustischen Feldes (P) zu erhalten, so genannte Fourier-Bessel-Koeffizienten und/oder lineare Kombinationen von Fourier-Bessel-Koeffizienten sind.

6. Verfahren gemäß irgendeinem der Ansprüche 1 bis 5, **dadurch gekennzeichnet, dass** der Schritt (30) zur Bestimmung der Verschlüsselungsfilter umfasst:
- einen Unterschritt (30) zur Bestimmung einer Signalabtastmatrix (B), die repräsentativ für das Erfassungsvermögen der Erfassungsvorrichtungen (1) ist;
- einen Unterschritt (34) zur Bestimmung einer Interkorrelationsmatrix (A), die repräsentativ für die Ähnlichkeit zwischen den Messsignalen (cₙ) ist, welche von den die Erfassungsvorrichtungen (1) bildenden elementaren Sensoren (2ₙ) geliefert werden; und
- einen Unterschritt (36) zur Bestimmung einer Verschlüsselungsmatrix (E(f); E) auf der Basis der Signalabtastmatrix (B), der Interkorrelationsmatrix (A) und eines Parameters (µ(f)), der repräsentativ für einen gewünschten Kompromiss zwischen der Darstellungsgenauigkeit des akustischen Feldes und der Minimierung des von den Erfassungsvorrichtungen (1) erzeugten Grundrauschens ist, wobei die Matrix repräsentativ für die Verschlüsselungsfilter ist.

7. Verfahren gemäß Anspruch 6, **dadurch gekennzeichnet, dass** die Unterschritte zur Bestimmung der Matrices für eine begrenzte Anzahl von Betriebsfrequenzen durchgeführt werden.

8. Verfahren gemäß irgendeinem der Ansprüche 6 oder 7, **dadurch gekennzeichnet, dass** der Schritt (32) zur Bestimmung der Signalabtastmatrix (B) für jeden der elementaren Sensoren (2ₙ), welche die Erfassungsvorrichtungen (1) bilden, durchgeführt wird, und zwar ausgehend von:
- Parametern ( ), die repräsentativ für die Position des Sensors (2ₙ) bezüglich des Mittelpunktes (4) der Erfassungsvorrichtungen (1) sind; und/oder
- einer begrenzten Anzahl von Koeffizienten (B_{n,l,m}(f)), die repräsentativ für das Erfassungsvermögen des Sensors (2ₙ) sind.

9. Verfahren gemäß Anspruch 8, **dadurch gekennzeichnet, dass** der Schritt zur Bestimmung der Signalabtastmatrix (B) außerdem auf der Basis zumindest eines Parameters durchgeführt, der stammt aus:
- Parametern (Hₙ(f)), die repräsentativ für die Durchlassbereiche aller oder eines Teils der Sensoren (2ₙ) sind;
- Parametern (dₙ(f)), die repräsentativ für die Richtwirkungsdiagramme aller oder eines Teils der Sensoren (2ₙ) sind;
- Parametern (αₙ(f)), die repräsentativ für die Ausrichtungen aller oder eines Teil der Sensoren (2ₙ) sind, nämlich für die Ausrichtung ihrer maximalen Empfindlichkeit;
- Parametern (σ²ₙ(f)), die repräsentativ für die spektralen Leistungsdichten des Grundrauschens aller oder eines Teils der Sensoren (2ₙ) sind;
- einem Parameter (L(f)), der die Reihenfolge, in welcher die Darstellung ausgeführt wird, spezifiziert; und
- einem Parameter ({(lₖ,mₖ)}(f)), der repräsentativ für eine Liste von Koeffizienten ist, von denen verlangt wird, dass die Leistung gleich der Leistung des entsprechenden Koeffizienten in dem darzustellenden akustischen Feld (P) ist.

10. Verfahren gemäß irgendeinem der Ansprüche 1 bis 9, **dadurch gekennzeichnet, dass** es einen Kalibrierschritt umfasst, der ermöglicht, alle oder einen Teil der in dem Schritt (30) zur Bestimmung der Verschlüsselungsfilter verwendeten Parameter zu liefern.

11. Verfahren gemäß Anspruch 10, **dadurch gekennzeichnet, dass** der Kalibrierschritt (20) für zumindest einen der die Erfassungsvorrichtungen (1) bildenden elementaren Sensoren (2ₙ) umfasst:
- einen Unterschritt (24) zur Erfassung von Signalen, die repräsentativ für das Erfassungsvermögen des zumindest einen Sensors (2ₙ) sind; und
- einen Unterschritt (28) zur Bestimmung von Parametern, die repräsentativ für elektro-akustische und/oder strukturelle Eigenschaften des zumindest einen Sensors (2ₙ) sind.

12. Verfahren gemäß Anspruch 11, **dadurch gekennzeichnet, dass** der Kalibrierschritt (20) außerdem umfasst:
- einen Unterschritt (22) zum Aussenden eines spezifischen akustischen Feldes zu dem zumindest einen Sensor (2ₙ), wobei der Unterschritt (24) der Erfassung der Erfassung der von diesem Sensor (2ₙ), gelieferten Signale entspricht, wenn dieser dem spezifischen akustischen Feld ausgesetzt ist; und
- einen Unterschritt (26) zur Umformung des spezifischen akustischen Feldes in eine begrenzte Anzahl von Koeffizienten, um die Durchführung des Unterschrittes (28) zur Bestimmung von Parametern zu ermöglichen, die repräsentativ für elektro-akustische und/oder strukturelle Eigenschaften des Sensors (2ₙ) sind.

13. Verfahren gemäß irgendeinem der Ansprüche 10 bis 12, **dadurch gekennzeichnet, dass** der Kalibrierschritt (20) einen Unterschritt des Empfangs einer begrenzten Anzahl von Signalen umfasst, die repräsentativ für die elektro-akustischen und strukturellen Eigenschaften der die Erfassungsvorrichtungen (1) bildenden Sensoren (2ₙ) sind, wobei diese Signale direkt während des Unterschrittes zur Bestimmung der elektro-akustischen und/oder strukturellen Eigenschaften der Erfassungsvorrichtungen (1) verwendet werden.

14. Verfahren gemäß irgendeinem der Ansprüche 1 bis 13, **dadurch gekennzeichnet, dass** es einen Erfassungsschritt (10) umfasst, der ermöglicht, alle oder einen Teil der während des Schrittes (30) zur Bestimmung der Verschlüsselungsfilter eingesetzten Parameter zu bestimmen.

15. Computerprogramm mit Programmcodeanweisungen zur Durchführung der Schritte des Verfahrens gemäß irgendeinem der Ansprüche 1 bis 14, wenn das Programm auf einem Computer ausgeführt wird.

16. Mobiler Träger der Art mit zumindest einem Verarbeitungsprozessor und einem nicht-flüchtigen Speicherelement, **dadurch gekennzeichnet, dass** der Speicher ein Programm umfasst, welches Codeanweisungen für die Durchführung der Schritte des Verfahrens gemäß irgendeinem der Ansprüche 1 bis 14 aufweist, wenn der Prozessor das Programm ausführt.

17. Vorrichtung zur Darstellung eines akustischen Feldes, welche an Erfassungsvorrichtungen (1) angeschlossen werden kann, die von einem oder mehreren elementaren Sensoren (2ₙ) gebildet sind, die Messsignale (cₙ) liefern, wenn sie dem akustischen Feld (P) ausgesetzt sind, **dadurch gekennzeichnet, dass** sie ein Modul (59) aufweist zur Verarbeitung der Messsignale (cₙ) durch Anwendung von Verschlüsselungsfiltem, die repräsentativ für zumindest strukturelle Eigenschaften der Erfassungsvorrichtungen (1) sind, auf diese Messsignale (cₙ), um ein Signal (SI_{FB}) zu liefern, das eine begrenzte Anzahl von Koeffizienten umfasst, die repräsentativ in der Zeit und in den drei Dimensionen des Raumes des akustischen Feldes (P) sind, wobei die Koeffizienten ermöglichen, eine Darstellung des akustischen Feldes (P) zu erhalten, die praktisch unabhängig von den Eigenschaften der Erfassungsvorrichtungen (1) ist.

18. Vorrichtung gemäß Anspruch 17, **dadurch gekennzeichnet, dass** die Verschlüsselungsfilter außerdem repräsentativ für elektro-akustische Eigenschaften der Erfassungsvorrichtungen (1) sind.

19. Vorrichtung gemäß irgendeinem der Ansprüche 17 oder 18, **dadurch gekennzeichnet, dass** sie außerdem Vorrichtungen (52) zur Bestimmung der Verschlüsselungsfilter aufweist, die repräsentativ für strukturelle und/oder elektro-akustische Eigenschaften der Erfassungsvorrichtungen (1) sind.

20. Vorrichtung gemäß Anspruch 19, **dadurch gekennzeichnet, dass** die Vorrichtungen (52) zur Bestimmung von Verschlüsselungsfiltern am Eingang zumindest einen der Parameter empfangen, der aus den folgenden Parametern stammt:
- Parametern ( ), die repräsentativ für die Positionen aller oder eines Teils der Sensoren (2ₙ) bezüglich des Mittelpunktes der Erfassungsvorrichtungen (1) sind;
- einer begrenzten Anzahl von Koeffizienten (B_{n,l,m}(f)), die repräsentativ für das Erfassungsvermögen aller oder eines Teils der Sensoren (2ₙ) sind;
- Parametern (Hₙ(f)), die repräsentativ für die Durchlassbereiche aller oder eines Teils der Sensoren (2ₙ) sind;
- Parametern (dₙ(f)), die repräsentativ für die Richtwirkungsdiagramme aller oder eines Teils der Sensoren (2ₙ) sind;
- Parametern (αₙ(f)), die repräsentativ für die Ausrichtungen aller oder eines Teil der Sensoren (2ₙ) sind, nämlich für die Ausrichtung ihrer maximalen Empfindlichkeit;
- Parametern (σ²ₙ(f)), die repräsentativ für die spektralen Leistungsdichten des Grundrauschens aller oder eines Teils der Sensoren (2ₙ) sind;
- einem Parameter (µ(f)), der repräsentativ für den gewünschten Kompromiss zwischen der Darstellungsgenauigkeit des akustischen Feldes und der Minimierung des von den Erfassungsvorrichtungen (1) erzeugten Grundrauschens ist;
- einem Parameter (L(f)), der die Reihenfolge, in welcher die Darstellung ausgeführt wird, spezifiziert; und
- einem Parameter ({(lₖ,mₖ)}(f)), der repräsentativ für eine Liste von Koeffizienten ist, von denen verlangt wird, dass die Leistung gleich der Leistung des entsprechenden Koeffizienten in dem darzustellenden akustischen Feld (P) ist.

21. Vorrichtung gemäß Anspruch 20, **dadurch gekennzeichnet, dass** sie mit Vorrichtungen (60) zur Bestimmung aller oder eines Teils der von den Vorrichtungen (52) zur Bestimmung der Verschlüsselungsfilter empfangenen Parameter verbunden ist, wobei die Vorrichtungen (60) zumindest eines der folgenden Elemente aufweisen:
- Vorrichtungen (62) zur Erfassung der Parameter; und/oder
- Kalibriervorrichtungen (64).

22. Vorrichtung gemäß irgendeinem der Ansprüche 17 bis 21, **dadurch gekennzeichnet, dass** sie mit Vorrichtungen (51) zur Formgebung der Messsignale (c₁ bis c_{N}) verbunden ist, um ein in die entsprechende Form gebrachtes Signal (SI) zu liefern.

## Claims

1. Method for representing an acoustic field comprising a step involving the acquisition of measurement signals (cₙ) issued by acquisition means (1) comprising one or more elementary sensors (2ₙ) that are exposed to said acoustic field (P), **characterised in that** it comprises:
- a step (30) involving the determination of encoding filters that are representative of at least the structural characteristics of said acquisition means (1); and
- a step (40) involving the processing of said measurement signals (cₙ) by applying said encoding filters to these signals (cₙ) in order to determine a finite number of coefficients representative over time and in the three-dimensional space of said acoustic field (P), said coefficients allowing a representation of said acoustic field (P) to be obtained that is substantially independent of the characteristics of said acquisition means (1).

2. Method according to claim 1, **characterised in that** said structural characteristics comprise at least position characteristics of said elementary sensors (2ₙ) relative to a predetermined reference point (4) of said acquisition means (1).

3. Method according to either claim 1 or claim 2, **characterised in that** said encoding filters are also representative of electro-acoustic characteristics of said acquisition means (1).

4. Method according to claim 3, **characterised in that** said electro-acoustic characteristics comprise at least characteristics related to the intrinsic electro-acoustic acquisition capacities of said elementary sensors (2ₙ).

5. Method according to any one of claims 1 to 4, **characterised in that** said coefficients allowing a representation of the acoustic field (P) to be obtained are what are known as Fourier-Bessel coefficients and/or linear combinations of Fourier-Bessel coefficients.

6. Method according to any one of claims 1 to 5, **characterised in that** said step (30) involving the determination of the encoding filters comprises:
- a sub-step (32) involving the determination of a sampling matrix (B) that is representative of the acquisition capacities of said acquisition means (1);
- a sub-step (34) involving the determination of an intercorrelation matrix (A) that is representative of the similarity between said measurement signals (cₙ) issued by the elementary sensors (2ₙ) forming said acquisition means (1); and
- a sub-step (36) involving the determination of an encoding matrix (E(f); E) from said sampling matrix (B), said intercorrelation matrix (A) and a parameter (µ(f)) that is representative of a desired compromise between faithfulness of representation of the acoustic field and minimisation of the background noise caused by the acquisition means (1), which matrix is representative of said encoding filters.

7. Method according to claim 6, **characterised in that** said sub-steps involving the determination of the matrices are carried out for a finite number of operating frequencies.

8. Method according to either claim 6 or claim 7, **characterised in that** said step (32) involving the determination of the sampling matrix (B) is carried out, for each of said elementary sensors (2ₙ) forming said acquisition means (1), from:
- parameters ($\vec{\text{x}}$ₙ) that are representative of the position of said sensor (2ₙ) relative to the centre (4) of said acquisition means (1); and/or
- a finite number of coefficients (B_{n,l,m}(f)) that are representative of the acquisition capacities of said sensor (2ₙ).

9. Method according to claim 8, **characterised in that** said step involving the determination of the sampling matrix (B) is also carried out from at least one of the following parameters:
- parameters (Hₙ(f)) that are representative of the frequency responses of all or some of the sensors (2ₙ);
- parameters (dₙ(f)) that are representative of the directivity diagrams of all or some of the sensors (2ₙ);
- parameters (αₙ(f)) that are representative of the orientations of all or some of the sensors (2ₙ), i.e. of their maximum sensitivity direction;
- parameters (σ²ₙ(f)) that are representative of the power spectral densities of the background noise of all or some of the sensors (2ₙ);
- a parameter (L(f)) specifying the order in which the representation is conducted;
- a parameter ({(lₖ,mₖ)}(f)) that is representative of a list of coefficients, the power of which must be equal to the power of the corresponding coefficient in the acoustic field to be represented (P).

10. Method according to any one of claims 1 to 9, **characterised in that** it comprises a calibration step (20) allowing all or some of the parameters used in said step (30) involving the determination of the encoding filters, to be issued.

11. Method according to claim 10, **characterised in that** said calibration step (20) comprises, for at least one of said elementary sensors (2ₙ) forming said acquisition means (1):
- a sub-step (24) involving the acquisition of signals that are representative of the acquisition capacities of said at least one sensor (2ₙ); and
- a sub-step (28) involving the determination of parameters representative of electro-acoustic and/or structural characteristics of said at least one sensor (2ₙ).

12. Method according to claim 11, **characterised in that** said calibration step (20) further comprises:
- a sub-step (22) involving the emission of a specific acoustic field toward said at least one sensor (2ₙ), said acquisition sub-step (24) corresponding to the acquisition of the signals issued by this sensor (2ₙ) when it is exposed to said specific acoustic field; and
- a sub-step (26) involving the modelling of said specific acoustic field in a finite number of coefficients, in order to allow said sub-step (28) involving the determination of parameters that are representative of electro-acoustic and/or structural characteristics of the sensor (2ₙ) to be carried out.

13. Method according to any one of claims 10 to 12, **characterised in that** said calibration step (20) comprises a sub-step involving the reception of a finite number of signals that are representative of the electro-acoustic and structural characteristics of said sensors (2ₙ) forming said acquisition means (1), which signals are used directly during said sub-step involving the determination of the electro-acoustic and/or structural characteristics of said acquisition means (1).

14. Method according to any one of claims 1 to 13, **characterised in that** it comprises an input step (10) allowing all or some of the parameters used during said step (30) involving the determination of the encoding filters to be determined.

15. Computer program comprising program code instructions for implementing the steps of the method according to any one of claims 1 to 14, when said program is executed on a computer.

16. Movable support of the type comprising at least one operation processor and a nonvolatile memory element, **characterised in that** said memory comprises a program comprising code instructions for implementing the steps of the method according to any one of claims 1 to 14, when said processor executes said program.

17. Device for representing an acoustic field that is connectable to acquisition means (1) comprising one or more elementary sensors (2ₙ) issuing measurement signals (cₙ) when they are exposed to said acoustic field (P), **characterised in that** it comprises a module (59) for processing the measurement signals (cₙ) by applying encoding filters that are representative of at least the structural characteristics of said acquisition means (1) to these measurement signals (cₙ), in order to issue a signal (SI_{FB}) that comprises a finite number of coefficients representative over time and in the three-dimensional space of said acoustic field (P), said coefficients allowing a representation of said acoustic field (P) to be obtained that is substantially independent of the characteristics of said acquisition means (1).

18. Device according to claim 17, **characterised in that** said encoding filters are also representative of electro-acoustic characteristics of said acquisition means (1).

19. Device according to either claim 17 or claim 18, **characterised in that** it further comprises means (52) for determining said encoding filters that are representative of structural and/or electro-acoustic characteristics of said acquisition means (1).

20. Device according to claim 19, **characterised in that** said means (52) for determining encoding filters receive at the input at least one of the following parameters:
- parameters ($\vec{\text{x}}$ₙ) that are representative of the positions, relative to centre of said acquisition means (1), of all or some of the sensors (2ₙ);
- a finite number of coefficients (B_{n,l,m}(f)) that are representative of the acquisition capacities of all or some of the sensors (2ₙ);
- parameters (Hₙ(f)) that are representative of the frequency responses of all or some of the sensors (2ₙ);
- parameters (dₙ(f)) that are representative of the directivity patterns of all or some of the sensors (2ₙ);
- parameters (αₙ(f)) that are representative of the orientations of all or some of the sensors (2ₙ), i.e. of their maximum sensitivity direction;
- parameters (σ²ₙ(f)) that are representative of the power spectral densities of the background noise of all or some of the sensors (2ₙ);
- a parameter µ(f) that is representative of the desired compromise between faithfulness of representation of the acoustic field and minimisation of the background noise caused by the acquisition means (1);
- a parameter (L(f)) specifying the order in which the encoding is conducted;
- a parameter ({(lₖ,mₖ)}(f)) that is representative of a list of coefficients, the power of which must be equal to the power of the corresponding coefficient in the acoustic field to be represented (P).

21. Device according to claim 20, **characterised in that** it is associated with means (60) for determining all or some of the parameters received by said means (52) for determining the encoding filters, said means (60) comprising at least one of the following elements:
- means (62) for inputting parameters; and/or
- calibration means (64).

22. Device according to any one of claims 17 to 21, **characterised in that** it is associated with means (51) for formatting said measurement signals (c₁ to c_{N}), in order to issue a corresponding formatted signal (SI).
